# EUROPÄISCHE PATENTSCHRIFT

(11) **EP 3 879 034 B1**
(45) Veröffentlichungstag und Bekanntmachung des Hinweises auf die Patenterteilung: **16.02.2022**
(21) Anmeldenummer: 20162771.8
(22) Anmeldetag: 12.03.2020
(51) Int. Cl.: E02D 7/16, E02D 11/00, E21B 7/02, E21B 19/084, E21B 19/086

(54) **SCHLITTENANORDNUNG FÜR EINE BAUMASCHINE UND VERFAHREN HIERFÜR**
CARRIAGE ASSEMBLY FOR CONSTRUCTION MACHINE AND METHOD FOR SAME
AGENCEMENT DE CHARIOT POUR UNE MACHINE DE CONSTRUCTION ET PROCÉDÉ ASSOCIÉ

(43) Veröffentlichungstag der Anmeldung: 15.09.2021
(73) Patentinhaber: BAUER Maschinen GmbH, 86529 Schrobenhausen (DE)
(72) Erfinder: PANTEA, Oliver, 86161 Augsburg (DE)
(74) Vertreter: Wunderlich & Heim Patentanwälte Partnerschaftsgesellschaft mbB

(56) Entgegenhaltungen:
- EP-B1- 1 983 149
- US-A- 4 208 163

## Beschreibung

Die Erfindung betrifft eine Schlittenanordnung für eine Baumaschine mit einem Geräteschlitten, welche entlang einer im Wesentlichen vertikalen Führungseinrichtung linear verfahrbar ist, und einem Schlitteneinsatz, welcher lösbar mit dem Geräteschlitten verbindbar ist, wobei eine erste Verbindung und eine zweite Verbindung vorgesehen sind, gemäß dem Anspruch 1.

Die Erfindung betrifft weiterhin ein Verfahren zum Verbinden oder Lösen eines Schlitteneinsatzes an beziehungsweise von einem Geräteschlitten an einer Baumaschine gemäß dem Anspruch 15.

Aus der DE 43 12 368 C2 ist eine Einrichtung zur Befestigung von Arbeitsgeräten an einem Hubschlitten eines Mäklers einer Baumaschine bekannt. An dem Geräteschlitten sind quer gerichtete, hydraulisch betätigbare Sperrbolzen angeordnet, welche zum Verbinden und Befestigen eines Arbeitsgerätes in entsprechende Bolzenaufnahmen an dem Arbeitsgerät einfahren können. Vor einem Verbinden ist das Arbeitsgerät, welches bei der beschriebenen Ausführung ein Rüttlerantrieb ist, welcher ein Gewicht von bis zu mehreren Tonnen aufweisen kann, exakt gegenüber dem Hubschlitten am Mäkler auszurichten. Dies ist zeit- und arbeitsaufwändig.

Aus der EP 1 983 149 B1 geht eine gattungsgemäße Schlittenanordnung für eine Baumaschine hervor. An dem Schlitten der Baumaschine sind nach oben offene Ausnehmungen angeordnet, in welchen zum Bilden einer oberen Verbindung quer gerichtete Bolzen eines Schlitteneinsatzes mit einem Arbeitsgerät eingehängt werden können, wobei der Schlitteneinsatz auf dem Geräteschlitten aufsitzt. In einem unteren Bereich der Schlittenanordnung kann eine zweite Verbindung durch quer gerichtete Verriegelungsbolzen gebildet werden.

Die EP 1 983 149 B1 zeigt hierzu eine Schlittenanordnung für eine Baumaschine mit einem Geräteschlitten, welcher entlang einer im Wesentlichen vertikalen Führungseinrichtung linear verfahrbar ist, und einem Schlitteneinsatz, welcher lösbar mit dem Geräteschlitten verbindbar ist, wobei eine erste Verbindung und eine zweite Verbindung vorgesehen sind, wobei zum Bilden der ersten Verbindung mindestens eine Einführkulisse vorgesehen ist, welche an dem Geräteschlitten angeordnet ist, wobei korrespondierend hierzu mindestens ein Einführbolzen gegenüberliegend an dem Schlitteneinsatz angeordnet ist, wobei der Schlitteneinsatz relativ zum Geräteschlitten zum Bilden der ersten Verbindung von oben einschiebbar ist, und wobei die zweite Verbindung als mindestens eine Bolzenverbindung mit einem Verriegelungsbolzen ausgebildet ist.

Bei dieser bekannten Schlittenanordnung ist an dem Schlitteneinsatz ein Drehantrieb angeordnet, welcher ebenfalls ein Gewicht von mehreren Tonnen und eine vertikale Höhe von mehreren Metern aufweisen kann. Für ein Einhängen des Schlitteneinsatzes mit dem Drehantrieb ist ein Hubseil zu verwenden, wobei der Schlitteneinsatz von oben in die relativ schmalen Bolzeneinführungen abzusenken ist. Aufgrund der Höhe der Anordnung kann es dabei erforderlich sein, dass eine Arbeitsperson auf eine Leiter steigen muss, um einen korrekten Einführvorgang zum Bilden der oberen Verbindung von oben zu beobachten und zu kontrollieren. Dieser Vorgang ist aufwändig und kann unter dem Gesichtspunkt der Arbeitssicherheit problematisch sein.

Der Erfindung liegt die **Aufgabe** zugrunde, eine Schlittenanordnung für eine Baumaschine und ein Verfahren zum Verbinden und Lösen einer solchen Schlittenanordnung anzugeben, wobei eine zuverlässige Verbindung effizient und sicher herstellbar sind.

Die Aufgabe wird nach der Erfindung durch eine Schlittenanordnung mit den Merkmalen des Anspruchs 1 und durch ein Verfahren mit den Merkmalen des Anspruchs 15 gelöst. Bevorzugte Ausführungsformen sind in den abhängigen Ansprüchen angegeben.

Die erfindungsgemäße Schlittenanordnung ist dadurch gekennzeichnet, dass zum Bilden der ersten Verbindung mindestens eine Einführkulisse vorgesehen ist, welche, in Gebrauchsstellung, entweder an dem Geräteschlitten angeordnet und nach unten offen oder an dem Schlitteneinsatz angeordnet und nach oben offen ist, dass korrespondierend hierzu mindestens ein Einführbolzen gegenüberliegend an dem Schlitteneinsatz beziehungsweise dem Geräteschlitten angeordnet ist, wobei, in Gebrauchsstellung, der Schlitteneinsatz relativ zum Geräteschlitten zum Bilden der ersten Verbindung von unten einschiebbar ist, und dass die zweite Verbindung als mindestens eine Bolzenverbindung mit einem Verriegelungsbolzen ausgebildet ist.

Eine Grundidee der Erfindung kann darin gesehen werden, zum Verbinden des Schlitteneinsatzes mit einem Geräteschlitten an der Baumaschine zum Bilden einer ersten Verbindung den Schlitteneinsatz relativ zum Geräteschlitten von unten in diesen einzuschieben. Dieser Einschiebevorgang des mindestens einen Einführbolzens in die Einführkulisse von unten kann dabei ohne weiteres von Personal am Boden beobachtet und kontrolliert werden, selbst wenn das Einführen einige Meter über dem Boden erfolgt. Dies erlaubt ein sicheres Arbeiten am Boden, und ein Einsatz einer Steighilfe kann vermieden werden.

Das relative Einschieben von unten kann dadurch erzielt werden, dass bei stillstehendem Geräteschlitten, welcher vorzugsweise bis zum unteren Ende der vertikalen Führung an der Baumaschine, insbesondere eines Mäklers, gefahren ist, der Schlitteneinsatz mittels eines Hubseiles am oberen Ende des Mäklers angehoben und somit in den Geräteschlitten von unten eingeschoben wird. Das Hubseil kann ein Hilfsseil einer Hilfsseilwinde am Mast oder ein Hauptseil sein, welches über einen Mastkopf geführt und mittels einer Winde am Trägergerät betätigt wird. Alternativ kann der Schlitteneinsatz am Boden stehen oder an einer festen Vertikalposition an einem Hubseil angehängt sein, während der Geräteschlitten entlang der vertikalen Führung der Baumaschine nach unten verfahren wird. Optional können auch Gerätschlitten und Schlitteneinsatz gemeinsam aufeinander zu verfahren werden.

Grundsätzlich kann die Einführkulisse mit einem beliebigen Verlauf eingestellt werden, so dass eine gezielte Einführbewegung des Schlitteneinsatzes in den Geräteschlitten zum Bilden der ersten Verbindung sichergestellt ist. Durch die erste Verbindung kann eine Vorjustierung erreicht werden. Ein abschließendes Positionieren und Festlegen erfolgt durch Einschieben des oder der quergerichteten Verriegelungsbolzen.

Besonders bevorzugt ist es nach einer Ausführungsform der Erfindung, dass die Einführkulisse als eine Nut ausgebildet ist, welche im Wesentlichen vertikal verläuft. Die Einführkulisse kann an dem Geräteschlitten angeordnet und mit der Öffnung nach unten gerichtet oder an dem Schlitteneinsatz angeordnet und mit der Einführöffnung nach oben gerichtet sein. Die Nut kann auch einen horizontal oder vorzugsweise schräg verlaufenden Abschnitt aufweisen, so dass eine geführte Annäherung an die Endposition erfolgt.

Ein zuverlässiges Einfädeln des Einführbolzens in die Einführkulisse kann nach einer Weiterbildung der Erfindung dadurch erzielt werden, dass die Einführkulisse in ihrem Eintrittsbereich eine Einführschräge aufweist. Im Bereich der Einführschräge ist somit die Breite der Nut der Einführkulisse, welche an den Durchmesser des Einführbolzens angepasst ist, verbreitert.

Eine weitere vorteilhafte Ausführungsform der Erfindung besteht darin, dass die Einführkulisse einen Axialanschlag aufweist. Der Axialanschlag befindet sich am gegenüberliegenden Ende zu dem offenen Eintrittsbereich. Die Eintrittskulisse kann durch den Axialanschlag nicht nur eine Lagedefinierung des Schlitteneinsatzes am Geräteschlitten in einer horizontalen Richtung, sondern auch in der vertikalen Richtung nach oben geben. Hierdurch können der Schlitteneinsatz und der Geräteschlitten insgesamt ihre gewünschte relative Endposition zueinander einnehmen. In diesem Fall sind dann zur abschließenden Lagesicherung lediglich der oder die Verriegelungsbolzen der zweiten Verbindung in einer Querrichtung einzuführen, um so den Schlitteneinsatz positionsgenau und sicher am Geräteschlitten festzulegen. Zudem erlaubt der Axialanschlag eine Übertragung hoher Axialkräfte, welche nach unten gerichtet sind, von dem Geräteschlitten auf den Schlitteneinsatz. Derartige axiale Druckkräfte sind in einem Bohrbetrieb zu übertragen.

Grundsätzlich kann nur eine einzelne Einführkulisse und ein einzelner Einführbolzen an einem Seiten- oder insbesondere einem Mittenbereich der Schlittenanordnung vorgesehen sein. Ein besonders effizientes und zuverlässiges Festlegen des Schlitteneinsatzes am Geräteschlitten wird nach einer Weiterbildung der Erfindung dadurch erzielt, dass zwei Einführkulissen vorgesehen sind, wobei jeweils eine Einführkulisse an einer von zwei sich gegenüber liegenden Längsseiten des Geräteschlittens beziehungsweise des Schlitteneinsatzes angeordnet ist. Die Anordnung der Einführkulissen und der Einführbolzen in einem jeweiligen Seitenbereich von Schlitteneinsatz beziehungsweise Geräteschlitten erlaubt auch ein genaues Beobachten und damit Kontrollieren des Einführvorganges und damit des Festlegens am Geräteschlitten.

Grundsätzlich kann der mindestens eine Einführbolzen eine zylindrische Form aufweisen. Eine gezielte Führung der Einführbewegung des Schlitteneinsatzes relativ zum Geräteschlitten einschließlich der Möglichkeit einer geführten Schwenkbewegung wird nach einer Variante der Erfindung dadurch erreicht, dass der Einführbolzen mindestens einen abgeflachten oder ebenen Kontaktabschnitt aufweist, welcher an einer Führungsfläche der Einführkulisse zur Anlage kommt. Über die mindestens eine abgeflachte Fläche des Bolzens können Dreh- oder Kippmomente übertragen oder aufgenommen werden, was etwa bei zylindrischen Bolzen nicht möglich ist. Beim Einführen kann so eine gewünschte Schwenk- oder Justierbewegung des Schlitteneinsatzes erzielt werden. Insgesamt kann die Einführ- und Schwenkbewegung des Schlitteneinsatzes relativ zum Geräteschlitten in Art einer mechanischen Kulissensteuerung bewirkt werden.

Grundsätzlich kann die Anordnung der ersten und zweiten Verbindung zueinander an der Schlittenanordnung beliebig vorgesehen sein. Besonders vorteilhaft ist es nach einer Weiterbildung der Erfindung, dass die erste Verbindung mit der Einführkulisse oberhalb der zweiten Verbindung angeordnet ist. Somit ist die Verbindung mit der Einführkulisse die obere erste Verbindung, während die Verbindung mit dem quergerichteten Verbindungsbolzen die untere zweite Verbindung darstellt. Bei dieser Anordnung ist es insbesondere vorteilhaft, dass die zweite Verbindung bodennah angeordnet ist, so dass die Verriegelungsbolzen gegebenenfalls von einer Person am Boden von Hand eingeschoben oder ausgezogen werden können. Grundsätzlich ist es jedoch auch möglich, eine automatische Stelleinrichtung für die Verriegelungsbolzen vorzusehen.

Weiterhin ist es nach einer Ausführungsform der Erfindung bevorzugt, dass durch die erste Verbindung eine Lagesicherung des Schlitteneinsatzes in einer horizontalen Richtung gegeben ist und dass durch die zweite Verbindung eine Lagesicherung zumindest in vertikaler Richtung gegeben ist. Durch eine derartige Anordnung können Überbestimmungen vermieden werden, was übermäßige Belastungen der Bauteile vermeidet.

Grundsätzlich kann es für eine sichere Festlegung des Schlitteneinsatzes ausreichend sein, dass eine einzelne Bolzenverbindung etwa in einem Mittenbereich der Schlittenanordnung vorgesehen ist. Besonders zweckmäßig ist es nach einer Weiterbildung der Erfindung, dass mindestens zwei Bolzenverbindungen vorgesehen sind, wobei jeweils eine Bolzenverbindung an einer Längsseite des Geräteschlittens beziehungsweise des Schlitteneinsatzes angeordnet ist. Dies ist insbesondere auch dann sinnvoll, wenn zwei erste Verbindungen mit zwei Einführkulissen vorgesehen sind. Grundsätzlich können jedoch auch mehr als zwei Bolzenverbindungen und mehr als zwei Einführkulissen mit Einführbolzen vorgesehen sein.

Zur Herstellung der zweiten Verbindung ist es nach einer Weiterbildung der Erfindung vorteilhaft, dass zum Bilden der Bolzenverbindung an dem Geräteschlitten und dem Schlitteneinsatz jeweils ein Bolzendurchgang ausgebildet sind, durch welche zum Verriegeln der Verriegelungsbolzen hindurchragt. Grundsätzlich könnten zumindest an dem Geräteschlitten oder zumindest dem Schlitteneinsatz auch zwei Bolzendurchgänge vorgesehen sein, so dass eine besonders zuverlässige Verriegelung erzielt werden kann.

Für eine einfache und robuste Ausgestaltung der Erfindung kann es vorgesehen sein, dass der Verriegelungsbolzen von Hand betätigbar, insbesondere verschiebbar, ist.

Alternativ oder ergänzend kann es vorgesehen sein, dass der Verriegelungsbolzen durch eine energiebetriebene Stelleinrichtung zwischen einer Verriegelungsposition und einer Löseposition verstellbar ist. Die Stelleinrichtung kann insbesondere einen Druckzylinder, insbesondere einen Hydraulikzylinder aufweisen. Es ist jedoch auch ein Einsatz anderer Linearantriebe, etwa eines Kugelspindelantriebes oder eines Zahnstangenantriebes möglich.

Grundsätzlich kann der Schlitteneinsatz für beliebige Einsatzzwecke verwendet werden. Besonders vorteilhaft ist es nach Ausführungsvarianten der Erfindung, dass der Schlitteneinsatz einen Drehantrieb, einen Rüttlerantrieb oder eine Rammeinheit aufweist. Diese Antriebseinheiten ermöglichen insbesondere einen zweckmäßigen Einsatz im Spezialtiefbau.

Die Erfindung umfasst weiterhin eine Baumaschine mit einem vertikalen Mast, insbesondere einen Mäkler, welcher mit einer Führungseinrichtung für einen Geräteschlitten versehen ist, wobei die zuvor beschriebene erfindungsgemäße Schlittenanordnung vorgesehen ist. Mit einer derartigen Baumaschine können die zuvor beschriebenen Vorteile erzielt werden.

Das erfindungsgemäße Verfahren ist dadurch gekennzeichnet, dass der Schlitteneinsatz relativ zum Geräteschlitten zum Bilden einer ersten Verbindung von unten eingeschoben wird und eine zweite Verbindung durch Verriegeln mittels eines Verriegelungsbolzens gebildet wird. Das erfindungsgemäße Verfahren wird dabei mit der zuvor beschriebenen Schlittenanordnung durchgeführt, wobei sich die zuvor dargelegten Vorteile ergeben. Bei einem Einschieben des aufgehängten Schlitteneinsatzes von unten können die Verbindungselemente weitgehend belastungsfrei zueinander vorpositioniert werden, bis die Verbindungen geschlossen werden.

Die Erfindung wird nachfolgend anhand eines bevorzugten Ausführungsbeispiels beschrieben, welches schematisch in den Zeichnungen dargestellt ist. In den Zeichnungen zeigen:
- Fig. 1: eine Seitenansicht eines Schlitteneinsatzes;
- Fit. 2: eine perspektivische Ansicht eines Geräteschlittens;
- Fig. 3: eine Seitenansicht einer erfindungsgemäßen Schlittenanordnung beim Einschieben des Schlitteneinsatzes von Fig. 1 von unten in den Geräteschlitten von Fig. 2;
- Fig. 4: eine Seitenansicht der erfindungsgemäßen Schlittenanordnung von Fig. 3 im verbundenen Zustand;
- Fig. 5: eine perspektivische Ansicht zur Schlittenanordnung gemäß Fig. 4;
- Fig. 6: eine perspektivische, schematische Teilansicht zur ersten Verbindung;
- Fig. 7: eine vergrößerte perspektivische Ansicht eines Einführbolzens für die erste Verbindung; und
- Fig. 8: eine Seitenansicht einer erfindungsgemäßen Baumaschine.

Ein Schlitteneinsatz 20 für eine erfindungsgemäße Schlittenanordnung ist in Fig. 1 dargestellt. Der Schlitteneinsatz 20 weist dabei einen in Seitenansicht etwa dreieckigen Grundrahmen 22 auf, an welchem im dargestellten Ausführungsbeispiel ein Drehantrieb 30 mit zwei Hydraulikmotoren und einem Antriebshohlrad 32 angeordnet sind. Das Antriebshohlrad 32 ist näher in der perspektivischen Ansicht von Fig. 5 dargestellt und dient zur Übertragung eines Drehmoments von dem Drehantrieb 30 auf eine hindurchragende Bohrstange.

An einer Rückseite des Schlitteneinsatzes 20 sind jeweils zwei obere Halterungen 24 und zwei untere Halterungen 26 am Grundrahmen 22 angeordnet. An den oberen Halterungen 24 ist jeweils ein Einführbolzen 70 befestigt, dessen Funktion nachfolgend noch näher beschrieben wird. An den unteren Halterungen 26 ist jeweils ein erster Bolzendurchgang 64 ausgebildet, dessen Funktion ebenfalls noch näher beschrieben wird.

Zum Bilden der erfindungsgemäßen Schlittenanordnung ist weiterhin ein Geräteschlitten 40 vorgesehen, welcher näher in Fig. 2 dargestellt ist. Zum Anheben des Schlitteneinsatzes 20 können ein oder mehrere Anschlagaugen 28 am Grundrahmen angeordnet sein, wobei in den Anschlagaugen 28 ein Verbindungselement eines Tragseiles aufgenommen werden kann.

Zum Aufnehmen des Schlitteneinsatzes 20 ist ein Geräteschlitten 40 vorgesehen, welcher näher in den Figuren 2 und 3 dargestellt ist. Der Geräteschlitten 40 weist dabei einen Schlittenrahmen 41 mit einer oberen Quertraverse 42 und einer unteren Quertraverse 43 auf. An einer Rückseite des Schlittenrahmens 41 sind obere und untere Führungsschuhe 44 angebracht, welche zum Umgreifen einer Axialführung einer Führungseinrichtung 8 an einem Mast 6 einer Baumaschine 1 ausgebildet sind, wie teilweise in den Figuren 3 bis 5 dargestellt ist. Auf diese Weise ist der Geräteschlitten 40 im Wesentlichen in einer vertikalen Richtung entlang des Mastes 6 verfahrbar gelagert und mittels eines nicht dargestellten Antriebes axial verfahrbar. Der Axialantrieb kann einen Seilantrieb oder axiale Verfahrzylinder aufweisen.

An der oberen Quertraverse 42 des Geräteschlittens 40 sind seitlich zwei blockartige Einführkulissen 52 angeordnet. Bei dem dargestellten Ausführungsbeispiel ist die Einführkulisse mit einer vertikal gerichteten, nach unten offenen Nut 53 ausgebildet. Am unteren offenen Ende sind seitliche Einführschrägen 56 ausgebildet, wobei eine Nutbreite im Eintrittsbereich vergrößert ist. Die Seitenwände der Nut 53 bilden seitliche Führungsflächen 54, welche mit einer gleichbleibenden Nutbreite voneinander beabstandet sind. Ein oberes Ende der Nut 53 ist geschlossen und bildet einen Axialanschlag 58.

An der unteren Quertraverse 43 des Geräteschlittens 40 ist seitlich jeweils ein schlitzartiger Aufnahmeraum 46, also insgesamt zwei, ausgebildet. An der jeweiligen Innenseite des Aufnahmeraums 46 ist jeweils eine quer gerichtete Stelleinrichtung 80 für Verriegelungsbolzen angeordnet. An einer Außenwand des jeweiligen Aufnahmeraumes 46 ist ein zweiter Bolzendurchgang 66 für die Verriegelungsbolzen vorgesehen.

Weiterhin weist der Geräteschlitten 40 in grundsätzlich bekannter Weise ein Schnellkupplungselement 48 auf, welches in Fig. 2 mit einer Strichpunktlinie angedeutet ist. Das Schnellkupplungselement 48 ist Teil einer grundsätzlich bekannten Schnellkupplung, mit welcher ein schnelles Verbinden und Lösen von Energie- und Datenleitungen zwischen dem Geräteschlitten 40 und dem Schlitteneinsatz 20 ermöglicht wird.

Zum Bilden der erfindungsgemäßen Schlittenanordnung 10 wird, wie anschaulich in Fig. 3 dargestellt ist, der Schlitteneinsatz 20 relativ zu dem Geräteschlitten 40 am Mast 6 so positioniert, dass die oberen Einführbolzen 70 an dem Schlitteneinsatz 20 unterhalb der Einführkulissen 52 an dem Geräteschlitten 40 liegen. Dies kann dadurch erfolgen, dass entweder der Schlitteneinsatz 20 über ein nicht dargestelltes Tragseil bewegt und/oder der Geräteschlitten 40 entlang des Mastes 8 verfahren wird.

Zur Erreichung dieser Vorpositionierung werden die durch die Stelleinrichtungen 80 quer verfahrbaren Verriegelungsbolzen 62 nach innen in ihre Rückzugsposition verfahren. Auf diese Weise kann bei einem nun folgenden relativen Verschieben des Schlitteneinsatzes 20 von unten in den Geräteschlitten 40 die untere Halterung 26 mit dem ersten Bolzendurchgang 64 am Schlitteneinsatz 20 in den jeweiligen schlitzartigen Aufnahmeraum 46 am Geräteschlitten 40 einfahren. Gleichzeitig werden die quer nach innen ragenden Einführbolzen 70 an der oberen Halterung 24 des Schlitteneinsatzes 20 in die Einführkulisse 52 eingefahren, bis diese an dem oberen Anschlag 58 zur Anlage kommen. Da ein Einführen von unten erfolgt, wobei der Schlitteneinsatz 20 noch aufgehängt ist, erfolgt die Vorpositionierung in schonender Weise ohne wesentliche Gewichtsbelastung auf die Einführkulisse 52.

Die so erreichte Endposition ist anschaulich in Fig. 4 und Fig. 5 dargestellt. Durch das Einschieben der Einführbolzen 70 in die seitlichen Einführkulissen 52 wird eine obere erste Verbindung 50 der Schlittenanordnung 10 gebildet. Durch diese erste Verbindung 50 wird eine horizontale Ausrichtung und eine vertikale Positionierung nach oben zwischen dem Schlitteneinsatz 20 und dem Geräteschlitten 40 erreicht. Hierdurch ist sichergestellt, dass die Verriegelungsbolzen 62 und die Bolzendurchgänge 64, 66 zueinander ausgerichtet sind. Durch Betätigen der Stelleinrichtungen 80 werden nun die beiden Verriegelungsbolzen 62 zum Bilden einer zweiten Verbindung 60 quer nach außen verfahren. Dabei wird der jeweilige Verriegelungsbolzen 62 durch den jeweiligen ersten Bolzendurchgang 64 am Schlitteneinsatz 20 und den außen liegenden zweiten Bolzendurchgang 66 am Geräteschlitten 40 hindurchbewegt. Dabei wird zumindest in einer axialen Richtung eine Formschlussverbindung gebildet, so dass durch diese zweite Verbindung 60 der von unten eingeschobene Schlitteneinsatz 20 nunmehr auch nach unten am Geräteschlitten 40 lagegesichert ist. Erst jetzt wird das Gewicht des Schlitteneinsatzes 20 über die zweite Verbindung 60 auf den Geräteschlitten 40 übertragen.

Auf diese Weise ist die erfindungsgemäße Schlittenanordnung 10 gebildet, wobei der Schlitteneinsatz 20 effizient und zuverlässig an dem Geräteschlitten 40 gesichert ist, wie anschaulich auch aus Fig. 5 hervorgeht.

Das Bilden und die Funktionsweise der ersten Verbindung 50 wird nachfolgend noch näher im Zusammenhang mit den Figuren 6 und 7 erläutert. Der Einführbolzen 70 kann gemäß Fig. 7 einen zylindrischen Bolzenkörper 72 aufweisen, an dessen vorderem Ende zwei zueinander parallele Abflachungen als Kontaktabschnitte 74 ausgebildet sind. Am hinteren Ende des Bolzenkörpers 52 ist eine quer gerichtete Befestigungsnut 76 eingebracht, welche zum drehfesten Befestigen des Einführbolzens 70 an dem Schlitteneinsatz 20 dient.

Die beiden abgeflachten Kontaktabschnitte 74 sind dabei so zueinander beabstandet, dass deren Abstand einer Breite der Nut 53 der Einführkulisse 52 entspricht.

Wie aus Fig. 6 hervorgeht, kommen so die Kontaktabschnitte 74 des Einführbolzens 70 mit den seitlichen Führungsflächen 54 der Nut 53 der Einführkulisse 52 in Kontakt, so dass beim Einführen der Einführbolzen 70 in die jeweilige Einführkulisse 52 eine Ausrichtung und gegebenenfalls ein Verschwenken des Schlitteneinsatzes 20, insbesondere in einer vertikalen Richtung erfolgt, so dass eine zuverlässige Positionierung auch der Verriegelungsbolzen 62 zu dem ersten Bolzendurchgang 64 und dem zweiten Bolzendurchgang 66 zum Bilden der zweiten Verbindung 60 sichergestellt wird.

Eine erfindungsgemäße Baumaschine 1 mit der erfindungsgemäßen Schlittenanordnung 10 mit einem Schlitteneinsatz 20 und einem Geräteschlitten 40 ist in Fig. 8 dargestellt. Der Geräteschlitten 40 ist entlang einer Führungseinrichtung 8 an einem Mast 6 verschiebbar gelagert, welcher an einem Trägergerät 2 mit einem Raupenfahrwerk als Unterwagen und einem darauf drehbar angebrachten Oberwagen schwenkbar gelagert ist. Über einen Mastkopf des Mastes 6 sind ein Hauptseil 4 und ein Hilfsseil 5 geführt, welche zu einem Einheben des Schlitteneinsatzes 20 in den Geräteschlitten 40 genutzt werden können.

## Patentansprüche

1. Schlittenanordnung für eine Baumaschine (1) mit
- einem Geräteschlitten (40), welcher entlang einer im Wesentlichen vertikalen Führungseinrichtung (8) linear verfahrbar ist, und
- einem Schlitteneinsatz (20), welcher lösbar mit dem Geräteschlitten (40) verbindbar ist, wobei eine erste Verbindung (50) und eine zweite Verbindung (60) vorgesehen sind,
- wobei zum Bilden der ersten Verbindung (50) mindestens eine Einführkulisse (52) vorgesehen ist, welche, in Gebrauchsstellung,
entweder an dem Geräteschlitten (40) angeordnet und nach unten offen oder an dem Schlitteneinsatz (20) angeordnet und nach oben offen ist,
- wobei korrespondierend hierzu mindestens ein Einführbolzen (70) gegenüberliegend an dem Schlitteneinsatz (20) beziehungsweise dem Geräteschlitten (40) angeordnet ist, wobei, in Gebrauchsstellung,
der Schlitteneinsatz (20) relativ zum Geräteschlitten (40) zum Bilden der ersten Verbindung (50) von unten einschiebbar ist, und
- wobei die zweite Verbindung (60) als mindestens eine Bolzenverbindung mit einem Verriegelungsbolzen (62) ausgebildet ist.

2. Schlittenanordnung nach Anspruch 1,
**dadurch gekennzeichnet,**
**dass** die Einführkulisse (52) als eine Nut (53) ausgebildet ist, welche im Wesentlichen vertikal verläuft.

3. Schlittenanordnung nach Anspruch 1 oder 2,
**dadurch gekennzeichnet,**
**dass** die Einführkulisse (52) in ihrem Eintrittsbereich eine Einführschräge (56) aufweist.

4. Schlittenanordnung nach einem der Ansprüche 1 bis 3,
**dadurch gekennzeichnet,**
**dass** die Einführkulisse (52) einen Axialanschlag (58) aufweist.

5. Schlittenanordnung nach einem der Ansprüche 1 bis 4,
**dadurch gekennzeichnet,**
**dass** zwei Einführkulissen (52) vorgesehen sind, wobei jeweils eine Einführkulisse (52) an einer Längsseite des Geräteschlittens (40) beziehungsweise des Schlitteneinsatzes (20) angeordnet ist.

6. Schlittenanordnung nach einem der Ansprüche 1 bis 5,
**dadurch gekennzeichnet,**
**dass** der Einführbolzen (70) mindestens einen abgeflachten oder ebenen Kontaktabschnitt (74) aufweist, welcher an einer Führungsfläche (54) der Einführkulisse (52) zur Anlage kommt.

7. Schlittenanordnung nach einem der Ansprüche 1 bis 6,
**dadurch gekennzeichnet,**
**dass** die erste Verbindung (50) mit der Einführkulisse (52) oberhalb der zweiten Verbindung (60) angeordnet ist.

8. Schlittenanordnung nach einem der Ansprüche 1 bis 7,
**dadurch gekennzeichnet,**
**dass** durch die erste Verbindung (50) eine Lagesicherung des Schlitteneinsatzes (20) in einer horizontalen Richtung gegeben ist und
**dass** durch die zweite Verbindung (60) eine Lagesicherung zumindest in vertikaler Richtung gegeben ist.

9. Schlittenanordnung nach einem der Ansprüche 1 bis 8,
**dadurch gekennzeichnet,**
**dass** mindestens zwei Bolzenverbindungen vorgesehen sind, wobei jeweils eine Bolzenverbindung an einer Längsseite des Geräteschlittens (40) beziehungsweise des Schlitteneinsatzes (20) angeordnet ist.

10. Schlittenanordnung nach einem der Ansprüche 1 bis 9,
**dadurch gekennzeichnet,**
**dass** zum Bilden der Bolzenverbindung an dem Geräteschlitten (40) und dem Schlitteneinsatz (20) jeweils ein Bolzendurchgang (64, 66) ausgebildet sind, durch welchen zum Verriegeln der Verrieglungsbolzen (62) hindurchragt.

11. Schlittenanordnung nach einem der Ansprüche 1 bis 10,
**dadurch gekennzeichnet,**
**dass** der Verriegelungsbolzen (62) von Hand betätigbar, insbesondere verschiebbar, ist.

12. Schlittenanordnung nach einem der Ansprüche 1 bis 11,
**dadurch gekennzeichnet,**
**dass** der Verriegelungsbolzen (62) durch eine energiebetriebene Stelleinrichtung (80) zwischen einer Verriegelungsposition und einer Löseposition verstellbar ist.

13. Schlittenanordnung nach einem der Ansprüche 1 bis 12,
**dadurch gekennzeichnet,**
**dass** der Schlitteneinsatz (20) einen Drehantrieb (30), einen Rüttlerantrieb oder eine Rammeinheit aufweist.

14. Baumaschine mit einem vertikalen Mast (6), insbesondere einem Mäkler, welcher mit einer Führungseinrichtung (8) für einen Geräteschlitten (40) versehen ist, **dadurch gekennzeichnet,**
**dass** eine Schlittenanordnung (10) nach einem der Ansprüche 1 bis 13 vorgesehen ist.

15. Verfahren zum Verbinden oder Lösen eines Schlitteneinsatzes (20) an beziehungsweise von einem Geräteschlitten (40) an einer Baumaschine (1), wobei eine Schlittenanordnung (10) nach einem der Ansprüche 1 bis 13 oder eine Baumaschine (1) nach Anspruch 14 vorgesehen ist, wobei
der Schlitteneinsatz (20) relativ zum Geräteschlitten (40) zum Bilden einer ersten Verbindung (50) von unten eingeschoben wird und eine zweite Verbindung (60) durch Verriegeln mittels eines Verriegelungsbolzens (62) gebildet wird.

## Claims

1. Carriage assembly for a construction machine (1) having
- a device carriage (40) which is linearly movable along a substantially vertical guide means (8) and
- a carriage insert (20) which can be releasably connected to the device carriage (40), wherein a first connection (50) and a second connection (60) are provided,
- wherein in order to form the first connection (50) at least one slotted insertion link (52) is provided which, when in usage position, is arranged either on the device carriage (40) and open in the downward direction or on the carriage insert (20) and open in the upward direction,
- wherein corresponding thereto at least one insertion bolt (70) is arranged opposite on the carriage insert (20) or the device carriage (40), wherein, when in usage position, the carriage insert (20) can be slid in from below relative to the device carriage (40) in order to form the first connection (50), and
- wherein the second connection (60) is designed as at least one bolt connection with a locking bolt (62).

2. Carriage assembly according to claim 1,
**characterized in that**
the slotted insertion link (52) is designed as a groove (53) which runs substantially vertically.

3. Carriage assembly according to claim 1 or 2,
**characterized in that**
the slotted insertion link (52) has an insertion slope (56) in its entrance region.

4. Carriage assembly according to any one of claims 1 to 3, **characterized in that**
the slotted insertion link (52) has an axial stop (58).

5. Carriage assembly according to any one of claims 1 to 4, **characterized in that**
two slotted insertion links (52) are provided, wherein a slotted insertion link (52) is in each case arranged on a longitudinal side of the device carriage (40) or the carriage insert (20).

6. Carriage assembly according to any one of claims 1 to 5, **characterized in that**
the insertion bolt (70) has at least one flattened or plane contact section (74) which comes to rest against a guide surface (54) of the slotted insertion link (52).

7. Carriage assembly according to any one of claims 1 to 6, **characterized in that**
the first connection (50) with the slotted insertion link (52) is arranged above the second connection (60).

8. Carriage assembly according to any one of claims 1 to 7, **characterized in that**
by the first connection (50) a positional securing of the carriage insert (20) in a horizontal direction is provided and
**in that** by the second connection (60) a positional securing at least in the vertical direction is provided.

9. Carriage assembly according to any one of claims 1 to 8, **characterized in that**
at least two bolt connections are provided, wherein a bolt connection is in each case arranged on a longitudinal side of the device carriage (40) or the carriage insert (20).

10. Carriage assembly according to any one of claims 1 to 9,
**characterized in that**
to form the bolt connection a bolt passage (64, 66) is in each case designed on the device carriage (40) and the carriage insert (20), through which the locking bolt (62) protrudes in order to lock.

11. Carriage assembly according to any one of claims 1 to 10,
**characterized in that**
the locking bolt (62) is actuatable, in particular displaceable by hand.

12. Carriage assembly according to any one of claims 1 to 11,
**characterized in that**
the locking bolt (62) is adjustable by a power-operated positioning means (80) between a locking position and a release position.

13. Carriage assembly according to any one of claims 1 to 12,
**characterized in that**
the carriage insert (20) has a rotary drive (30), a vibratory drive or a pile driving unit.

14. Construction machine having a vertical mast (6), in particular a leader which is provided with a guide means (8) for a device carriage (40), **characterized in that**
a carriage assembly (10) according to any one of claims 1 to 13 is provided.

15. Method for connecting or releasing a carriage insert (20) to or from a device carriage (40) on a construction machine (1), wherein a carriage assembly (10) according to any one of claims 1 to 13 or a construction machine (1) according to claim 14 is provided,
wherein, in order to form a first connection (50), the carriage insert (20) is slid in from below relative to the device carriage (40) and a second connection (60) is formed through locking by means of a locking bolt (62).

## Revendications

1. Agencement de chariot pour un engin de construction (1) comportant :
- un chariot d'appareil (40), lequel peut être déplacé linéairement le long d'un dispositif de guidage (8) sensiblement vertical, et
- un insert de chariot (20), lequel peut être relié de manière amovible au chariot d'appareil (40), une première liaison (50) et une deuxième liaison (60) étant prévues,
- dans lequel pour former la première liaison (50), au moins une coulisse d'introduction (52) est prévue, laquelle est disposée, en position d'utilisation, soit sur le chariot d'appareil (40) et de manière ouverte vers le bas, soit sur l'insert de chariot (20) et est ouverte vers le haut,
- dans lequel de manière correspondante, au moins un boulon d'introduction (70) est disposé en vis-à-vis sur l'insert de chariot (20), respectivement le chariot d'appareil (40), dans lequel, en position d'utilisation, l'insert de chariot (20) peut être enfilé depuis le bas par rapport au chariot d'appareil (40) pour former la première liaison (50), et
- dans lequel la deuxième liaison (60) est réalisée en tant qu'au moins une liaison par boulon avec un boulon de verrouillage (62).

2. Agencement de chariot selon la revendication 1,
**caractérisé en ce que**
la coulisse d'introduction (52) est réalisée en tant qu'une rainure (53), laquelle s'étend sensiblement verticalement.

3. Agencement de chariot selon la revendication 1 ou 2,
**caractérisé en ce que**
la coulisse d'introduction (52) présente dans sa zone d'entrée un chanfrein d'introduction (56).

4. Agencement de chariot selon l'une des revendications 1 à 3,
**caractérisé en ce que**
la coulisse d'introduction (52) présente une butée axiale (58).

5. Agencement de chariot selon l'une des revendications 1 à 4,
**caractérisé en ce que**
deux coulisses d'introduction (52) sont prévues, dans lequel une coulisse d'introduction (52) est disposée à chaque fois sur un côté longitudinal du chariot d'appareil (40) respectivement de l'insert de chariot (20).

6. Agencement de chariot selon l'une des revendications 1 à 5,
**caractérisé en ce que**
le boulon d'introduction (70) présente au moins une section de contact (74) aplatie ou plane, laquelle vient en appui sur une surface de guidage (54) de la coulisse d'introduction (52).

7. Agencement de chariot selon l'une des revendications 1 à 6,
**caractérisé en ce que**
la première liaison (50) est disposée avec la coulisse d'introduction (52) au-dessus de la deuxième liaison (60).

8. Agencement de chariot selon l'une des revendications 1 à 7,
**caractérisé en ce que**
un blocage en position de l'insert de chariot (20) dans une direction horizontale est donné par la première liaison (50), et
**en ce qu'**un blocage en position au moins dans une direction verticale est donné par la deuxième liaison (60).

9. Agencement de chariot selon l'une des revendications 1 à 8,
**caractérisé en ce que**
au moins deux liaisons par boulon sont prévues, dans lequel une liaison par boulon est disposée à chaque fois sur un côté longitudinal du chariot d'appareil (40) respectivement de l'insert de chariot (20).

10. Agencement de chariot selon l'une des revendications 1 à 9,
**caractérisé en ce que**
pour former la liaison par boulon, sont réalisés, sur le chariot d'appareil (40) et l'insert de chariot (20), à chaque fois des passages de boulon (64, 66), par lesquels le boulon de verrouillage (62) dépasse pour le verrouillage.

11. Agencement de chariot selon l'une des revendications 1 à 10,
**caractérisé en ce que**
le boulon de verrouillage (62) peut être actionné, en particulier peut être coulissé manuellement.

12. Agencement de chariot selon l'une des revendications 1 à 11,
**caractérisé en ce que**
le boulon de verrouillage (62) peut être ajusté par un dispositif de réglage (80) consommateur d'énergie entre une position de verrouillage et une position de déverrouillage.

13. Agencement de chariot selon l'une des revendications 1 à 12,
**caractérisé en ce que**
l'insert de chariot (20) présente un entraînement rotatif (30), un entraînement vibratoire ou une unité de battage.

14. Engin de construction avec un mât vertical (6), en particulier une jumelle, lequel est pourvu d'un dispositif de guidage (8) pour un chariot d'appareil (40),
**caractérisé en ce que**
un ensemble formant chariot (10) selon l'une des revendications 1 à 13 est prévu.

15. Procédé pour relier ou déverrouiller un insert de chariot (20) sur ou d'un chariot d'appareil (40) sur un engin de construction (1), dans lequel un agencement de chariot (10) selon l'une des revendications 1 à 13 ou un engin de construction (1) selon la revendication 14 est prévu,
dans lequel
l'insert de chariot (20) est enfilé depuis le bas par rapport au chariot d'appareil (40) pour former une première liaison (50) et une deuxième liaison (60) est formée par verrouillage au moyen d'un boulon de verrouillage (62).
